# EUROPÄISCHE PATENTSCHRIFT

(11) **EP 0 995 245 B1**
(45) Veröffentlichungstag und Bekanntmachung des Hinweises auf die Patenterteilung: **27.06.2001**
(21) Anmeldenummer: 99911598.3
(22) Anmeldetag: 12.02.1999
(51) Int. Cl.: H01T 13/41

(54) **ZÜNDKERZE FÜR EINE BRENNKRAFTMASCHINE**
SPARK PLUG FOR AN INTERNAL COMBUSTION ENGINE
BOUGIE DESTINEE A UN MOTEUR A COMBUSTION INTERNE

(30) Priorität: 24.04.1998 DE 19818214
(43) Veröffentlichungstag der Anmeldung: 26.04.2000
(73) Patentinhaber: ROBERT BOSCH GMBH, 70442 Stuttgart (DE)
(72) Erfinder: POLLNER, Rudolf, D-96049 Bamberg (DE)
(86) Internationale Anmeldenummer: DE9900396
(87) Internationale Veröffentlichungsnummer: WO9956363

(56) Entgegenhaltungen:
- DE-A- 4 431 143
- DE-A- 19 623 989
- DE-A- 19 636 537
- PATENT ABSTRACTS OF JAPAN vol. 017, no. 538 (E-1440), 28. September 1993 & JP 05 152053 A (NGK SPARK PLUG CO LTD), 18. Juni 1993

## Beschreibung

### Stand der Technik

Die Erfindung geht aus von einer Zündkerze wie sie bereits aus der DE 196 23 989 A1 bekannt ist. Hier wird eine Zündkerze vorgeschlagen, die ein rohrförmiges metallisches Gehäuse aufweist, in welchem ein Isolator eingebettet ist, in dem eine stabförmige Innenleiteranordnung angeordnet ist, wobei die Innenleiteranordnung aus einem Anschlußbolzen, einem strombegrenzenden Widerstand, einem beschichtetem Kontaktstift und einer nagelförmigen Platinmittelelektrode besteht. Ferner sind am Gehäuse mindestens zwei vorzugsweise 4 Masselektroden befestigt, die zur Mittelektrode hin abgebogen sind.

### Vorteile der Erfindung

Die erfindungsgemäße Zündkerze hat gegenüber den bekannten Zündkerzen den Vorteil, daß durch die vorgezogene Widerstandseinschmelzung eine Verringerung von Funkeneingrabungen in die Keramik und damit eine ausreichende Dauerstabilität und Lebensdauer der Zündkerze bei hohen Funkenergien und positiver Polarität der Zündspannung gegeben ist. Erfindungswesentlich ist hierbei, daß das Widerstandspaket in der Widerstandseinschmelzung auf der dem Brennraum abgewandten Anschlußseite einen größeren Querschnitt als das Widerstandspaket auf der dem Brennraum zugewandten Seite aufweist. Dies hat zum Vorteil, daß trotz der räumlichen Begrenzung und der Verwendung eines relativ kleinen Widerstandspaketes im Bereich der Elektroden eine hohe Stabilität gegenüber den kapazitiven Beanspruchungen gegeben ist.

### Zeichnung

Ein Ausführungsbeispiel der Erfindung ist in der einzigen Figur dargestellt und in der nachfolgenden Beschreibung näher erläutert.

Die Figur zeigt das brennraumseitige Ende der erfindungsgemäßen Zündkerze mit Widerstandspaket.

### Beschreibung des Ausführungsbeispiels

Der prinzipielle Aufbau einer Zündkerze ist bereits aus der eingangs erwähnten DE 196 23 989 A1 oder beispielsweise aus der DE-OS 44 31 143 hinreichend bekannt, so daß dieser hier nicht nochmals erläutert werden soll.

Die Figur zeigt schematisch den brennraumseitigen Abschnitt einer Zündkerze in geschnittener Darstellung. Hierbei ist in einem metallischen rohrförmigen Gehäuse 10 ein Isolator 11 angeordnet, wobei die rotationssymmetrischen Achsen des Gehäuses 10 und des Isolators 11 deckungsgleich liegen. In dem Isolator 11 ist ferner ein Kontaktbolzen 12, ein Abbrandwiderstand 13, welcher in ein leitfähiges Kontaktpanat 14 eingebettet ist, ein Kontaktstift 15 und die Mittelelektrode 16 angeordnet. Bei dieser erfindungsgemäßen Ausführung ist die Bohrung des Isolators 11, welche die gesamte leitfähige Mittelanordnung aufnimmt, so gestaltet, daß die Isolatorbohrung 17 Bereiche unterschiedlicher Durchmesser aufweist. Diese verschiedenen Durchmesser sind so gestaltet, daß im Bereich des Kontaktbolzens der Durchmesser der Isolatorbohrung 17 am größten ist, während der Durchmesser der Isolatorbohrung auf der Brennraumseite am kleinsten ist. Damit weist auch das Widerstandspaket 13 auf der Seite des Kontaktbolzens 12 einen größeren Querschnitt auf als auf der Elektrodenseite. Im dargestellten Ausführungsbeispiel ist die Fußbohrung mit einem Durchmesser von ca. 3 mm ausgeführt, während die Bohrung auf der Seite des Kontaktbolzens einen Durchmesser von ca. 4,6 mm aufweist. Bei dieser Anordnung liegt das Ende des Widerstandspaketes mit dem größeren Querschnitt bereits außerhalb des Fußbereiches der Zündkerze, so daß es keine Probleme durch unzureichende Keramikwandstärken gibt.

Wegen der räumlichen Verhältnisse im Fußbereich der Zündkerze, welches das elektrodenseitige Ende der Zündkerze darstellt, muß das leitfähige Kontaktpanat, in welchem der Abbrandwiderstand 13 eingeschmolzen ist, im vorderen Bereich einen kleineren Durchmesser aufweisen. Durch den kleineren Durchmesser erhöht sich die Energiedichte im Widerstandspaket. Um dieser erhöhten Energiedichte zu begegnen, weist das Widerstandspaket 13 im brennraumabgewandten Bereich einen größeren Durchmesser auf.

## Patentansprüche

1. Zündkerze mit einem rohrförmigen metallischen Gehäuse, mit einem darin eingebetteten Isolator, in welchem eine stabförmige Innenleiteranordnung angeordnet ist, wobei die Innnenleiteranordnung aus einem Kontaktbolzen, einem in ein leitfähiges Kontaktpanat eingebetteten strombegrenzenden Widerstand (13), einem Kontaktstift (15), und einer Mittelelektrode (16) besteht, dadurch gekennzeichnet, daß der strombegrenzende Widerstand mindestens zwei Bereiche unterschiedlichen Querschnittes aufweist, wobei der Querschnitt im brennraumzugewandten Bereich kleiner ist als der Querschnitt im brennraumabgewandten Bereich des Widerstandes.

2. Zündkerze nach Anspruch 1, dadurch gekennzeichnet, daß der brennraumabgewandte Bereich des Widerstandspaketes (13) außerhalb des Fußbereiches der Zündkerze liegt.

## Claims

1. Spark plug having a tubular metallic housing, having an insulator embedded in it and in which an inner conductor arrangement in the form of a rod is arranged, with the inner conductor arrangement comprising a contact bolt, a current-limiting resistor (13) embedded in a conductive contact granulate, a contact pin (15), and a centre electrode (16),
characterized in that the current-limiting resistor has at least two areas with different cross sections, with the cross section in the area facing the combustion chamber being smaller than the cross section in the area of the resistor facing away from the combustion chamber.

2. Spark plug according to Claim 1, characterized in that the area of the resistor pack (13) facing away from the combustion chamber is not located in the foot area of the spark plug.

## Revendications

1. Bougie d'allumage comprenant un boîtier métallique de forme tubulaire, un isolateur noyé dedans, dans lequel est disposé un agencement -conducteur interne en forme de bâton, l'agencement conducteur interne se composant d'un axe de contact, d'une résistance (13) limitant l'intensité du courant et noyée dans un empilage de contact conducteur, d'une tige de contact (15), et d'une électrode centrale (16),
caractérisée en ce que
la résistance limitant l'intensité du courant présente au moins deux zones de sections transversales différentes, la section transversale dans la zone -tournée vers la chambre de combustion étant plus petite que la section transversale dans la zone située à l'opposé de la chambre de combustion.

2. Bougie d'allumage selon la revendication 1,
caractérisée en ce que
la zone du bloc de résistance (13) qui est située à l'opposé de la chambre de combustion, se trouve en dehors de la. zone du pied de la bougie d'allumage.
